# FASCICULE DE BREVET EUROPEEN

(11) **EP 1 350 617 B1**
(45) Date de publication et mention de la délivrance du brevet: **23.09.2015**
(21) Numéro de dépôt: 03003947.3
(22) Date de dépôt: 22.02.2003
(51) Int. Cl.: B31B 1/96, B31B 5/74, B65H 5/24

(54) **Dispositif introducteur rectificateur d'une plieuse-colleuse**
Zuführ- und Ausrichtvorrichtung für eine Falt- und Zusammenklebmaschine
Feeding and aligning device for a folder-gluer

(30) Priorité: 03.04.2002 CH 5622002
(43) Date de publication de la demande: 08.10.2003
(73) Titulaire: BOBST MEX SA, 1031 Mex (CH)
(72) Inventeur: Dumusc, Pascal, 1895 Vionnaz (CH); Marciano, Pascal-Alexandre, 1026 Echandens (CH)
(74) Mandataire: Poirier, Jean-Michel Serge

(56) Documents cités:
- DE-A- 19 828 821
- GB-A- 1 559 213
- US-A- 2 915 950
- US-A- 3 326 095
- US-A- 3 662 655

## Description

La présente invention se rapporte à un dispositif introducteur rectificateur d'une plieuse-colleuse de découpes de boîtes en carton pliées et encollées comprenant au moins une butée pour arrêter lesdites découpes pliées-encollées en vue de mettre d'équerre les angles entre les différentes parties pliées-encollées avant de les introduire dans une zone de réception où ces découpes sont pressées ainsi qu'à un mécanisme d'entraînement pour introduire lesdites découpes dans ladite zone de réception.

Les plieuses-colleuses de découpes de boîtes en carton comme par exemple le document US-A-2915950 comportent une butée située à l'entrée de la zone de réception, contre laquelle les découpes pliées et encollées sont arrêtées dans leur avance, alors qu'elles sont entraînées par les bandes de transfert de la machine. Les butées étant parfaitement perpendiculaires aux bandes de transfert, non seulement l'orientation des découpes de cartons arrivant contre les butées est corrigée, mais les différentes épaisseurs superposées de la découpe pliée sont toutes mises en contact avec la butée assurant ainsi la mise à l'équerre des différentes parties de la caisse carton entre elles avant que le pressage des parties encollées dans la zone de réception assure leur fixation définitive.

Au moment où les bords avants des différentes épaisseurs superposées des découpes de carton quittent la butée de l'introducteur rectificateur, les différentes épaisseurs ne sont pas libérées au même instant, en sorte que cette libération non simultanée de ces différentes épaisseurs peut engendrer de nouvelles distorsions juste au moment de l'introduction dans la zone de réception de la plieuse-colleuse et que ce défaut ne sera alors plus corrigé, la découpe étant définitivement collée à la sortie de la réception.

Le but de la présente invention est de remédier, au moins en partie, aux inconvénients susmentionnés.

A cet effet, la présente invention a pour objet un dispositif introducteur rectificateur d'une plieuse-colleuse de découpes de boîtes en carton pliées et encollées selon la revendication 1.

Grâce à ce dispositif, les différentes couches des découpes de carton pliées sont toutes libérées simultanément de la butée, en sorte que les découpes passent de la butée de correction à la zone de réception sans que la correction effectuée par l'application du bord avant de la découpe contre la butée ne puisse être modifiée accidentellement par la retenue d'une couche de cette découpe par rapport à l'autre.

Le dessin annexé illustre, schématiquement et à titre d'exemple, une forme d'exécution du dispositif introducteur rectificateur objet de la présente invention.

Les figures 1 à 3 illustrent le dispositif selon l'invention au cours des différentes phases du processus de rectification et d'introduction des découpes pliées.

Seule la partie de la plieuse-colleuse correspondant à l'introducteur rectificateur a été représentée sur le dessin, le reste de la machine étant connu de l'homme de métier et n'étant pas nécessaire pour comprendre la présente invention.

Une bande transfert inférieure 1, constituée par une courroie ou un tapis, s'étend sur toute la zone de réception de la plieuse-colleuse. Une bande de transfert supérieure 2, constituée elle aussi par une courroie ou un tapis, ne part que d'une butée d'introduction rectification 3 située à une certaine distance en aval du début de la bande transfert inférieure 1. Des découpes de carton 4 sont pressées entre les deux bandes transfert 1, 2 qui les déplacent dans le sens de la flèche F1. La butée d'introduction rectification 3 est montée de façon à pouvoir coulisser le long de moyens de guidage 5 définissant une trajectoire de déplacement de cette butée 3 au-dessus de celle des découpes 4; trajectoire formant un angle aigu avec la direction d'avance de ces découpes 4. Un vérin à simple effet 7 permet de déplacer la butée 3 vers le haut le long des moyens de guidage 5, à l'encontre de la pression exercée par un ressort de rappel 6.

La figure 1 représente un mécanisme d'introduction 8 qui est disposé en amont de la butée 3. Ce mécanisme d'introduction 8 comporte une courroie sans fin 10 montée sur des galets 9a, 9b, 9c, dont l'un 9c est un galet moteur pour entraîner la courroie dans le sens de la flèche F1. Ce mécanisme d'introduction 8 (voir aussi la figure 2) est monté sur des moyens de guidage 11 et est solidaire d'un vérin de commande à double effet 12, susceptible de le déplacer verticalement dans les deux sens le long des moyens de guidage 11.

Au début d'un cycle de rectification introduction qui se répète à l'arrivée de chaque découpe de carton 4, les organes du dispositif objet de la présente invention se trouvent dans la position illustrée par la figure 1. La découpe de carton pliée 4 arrive contre la butée 3 à la vitesse de production de la machine dans le but de subir une rectification.

Ainsi que représenté sur les figures 1 et 2, les deux galets 9a, 9b du mécanisme d'introduction 8 qui se trouvent initialement en position haute commencent à descendre. Au cours de cette descente la courroie sans fin 10 rencontre la découpe 4 et la fait descendre tout en l'appliquant contre la butée 3. Lorsque cette découpe 4 a atteint la position basse illustrée par la figure 2, la butée 3 est déplacée vers le haut par le vérin à simple effet 7, le long de sa trajectoire oblique définie par les moyens de guidage 5, de telle sorte qu'en montant, elle s'éloigne simultanément du bord avant de la découpe 4, évitant ainsi de retenir l'une ou l'autre des couches de la découpe pliée 4 au risque de fausser la forme de la découpe et donc celle de la boîte en carton qui sera formée à partir de la découpe collée. Le soulèvement de la butée 3 permet à la découpe d'être introduite sous la bande transfert supérieure 2 de la zone de réception, dans la nappe de découpes 4 transportée vers la sortie de la plieuse-colleuse. Pendant ce transport de la nappe de découpes 4 dans la zone de réception, ces découpes 4 sont pressées entre les bandes transfert inférieure 1 et supérieure 2, permettant la prise de la colle et donc la fixation de la forme des boîtes en carton.

Comme le montre la figure 3, dès qu'une découpe 4 a été introduite dans la nappe de découpes de la zone de réception, le vérin à simple effet 7 libère la butée 3 qui redescend le long des moyens de guidage obliques, sous l'action du ressort de rappel 6 de façon à être prête à recevoir la découpe 4 suivante.

Selon le type de découpe traité par la machine, la fonction de rectification des découpes ne doit pas être faite. Dans ce cas, il suffit de maintenir les deux vérins 7 et 12 sous pression pour que la fonction de rectification soit supprimée, le dispositif ne travaillant alors plus qu'en mode d'introduction simple des découpes dans la zone de réception.

## Revendications

1. Dispositif introducteur rectificateur d'une plieuse-colleuse de découpes (4) de caisses-cartons pliées et encollées comprenant au moins une butée(3) pour arrêter lesdites découpes (4) pliées-encollées en vue de mettre d'équerre les angles entre les différentes parties pliées-encollées avant de les introduire dans une zone de réception où ces découpes sont pressées ainsi qu'un mécanisme (8) pour introduire lesdites découpes (4) dans ladite zone de réception, **caractérisé en ce que** ladite butée (3) est associée d'une part à des moyens de guidage (5) définissant une trajectoire de déplacement de cette butée (3) au-dessus desdites découpes (4), trajectoire formant un angle aigu avec la direction d'avance de ces découpes (4), ladite butée (3) étant d'autre part associée à des moyens (6, 7) pour la déplacer le long desdits moyens de guidage (5).

2. Dispositif selon la revendication 1, dans lequel ledit mécanisme (8) pour introduire lesdites découpes (4) dans ladite zone de réception est associé à des moyens (12) pour le déplacer selon une trajectoire verticale au-dessus de celle desdites découpes (4).

3. Dispositif selon la revendication 1, dans lequel lesdits moyens (6, 7) pour déplacer ladite butée (3) pour arrêter lesdites découpes (4) le long desdits moyens de guidage (5) comportent un vérin à simple effet (7) susceptible de déplacer ladite butée (3) à l'encontre de la pression exercée par un ressort de rappel (6).

4. Dispositif selon la revendication 2, dans lequel lesdits moyens pour déplacer ledit mécanisme (8) pour introduire lesdites découpes (4) dans ladite zone de réception comportent un vérin à double effet (12) susceptible de déplacer ce mécanisme dans deux sens opposés selon ladite trajectoire verticale.

5. Dispositif selon l'une des revendications précédentes, dans lequel le vérin à simple effet (7) pour soulever ladite butée (3) et le vérin à double effet (12) pour déplacer verticalement ledit mécanisme (8) pour introduire lesdites découpes (4) dans ladite zone de réception peuvent être maintenus sous pression de manière à être mis hors service en fonction du type de découpes (4) à traiter par la plieuse-colleuse.

## Patentansprüche

1. Vorrichtung einer Falt-Leim-Maschine zum Einführen und Ausrichten von Zuschnitten (4) gefalteter und geleimter Kartonkisten, umfassend wenigstens einen Anschlag (3), um die gefalteten und geleimten Zuschnitte (4) zu arretieren, um die Kanten zwischen den verschiedenen gefalteten und geleimten Teilen kreuzweise übereinanderzulegen, bevor sie in einen Aufnahmebereich eingeführt werden, wo diese Zuschnitte gepresst werden, sowie einen Mechanismus (8), um die Ausschnitte (4) in den Aufnahmebereich einzuführen, **dadurch gekennzeichnet, dass** der Anschlag (3) einerseits mit Führungsmitteln (5) verbunden ist, die eine Bewegungsbahn dieses Anschlags (3) oberhalb der Zuschnitte (4) definieren, wobei die Bahn einen spitzen Winkel mit der Vorschubrichtung dieser Zuschnitte (4) bildet, wobei der Anschlag (3) andererseits mit Mitteln (6, 7) verbunden ist, um ihn entlang der Führungsmittel (5) zu bewegen.

2. Vorrichtung nach Anspruch 1, wobei der Mechanismus (8) zum Einführen der Zuschnitte (4) in den Aufnahmebereich mit Mitteln (12) verbunden ist, um ihn gemäß einer vertikalen Bahn oberhalb der Bahn der Zuschnitte (4) zu bewegen.

3. Vorrichtung nach Anspruch 1, wobei die Mittel (6, 7) zum Bewegen des Anschlags (3) zum Arretieren der Zuschnitte (4) entlang der Führungsmittel (5) einen einfachwirkenden Zylinder (7) aufweisen, der dazu geeignet ist, den Anschlag (3) entgegen dem Druck zu bewegen, der durch eine Rückstellfeder (6) ausgeübt wird.

4. Vorrichtung nach Anspruch 2, wobei die Mittel zum Bewegen des Mechanismus (8) zum Einführen der Zuschnitte (4) in den Aufnahmebereich einen doppeltwirkenden Zylinder (12) aufweisen, der dazu geeignet ist, diesen Mechanismus in zwei entgegengesetzte Richtungen gemäß der vertikalen Bahn zu bewegen.

5. Vorrichtung nach einem der vorhergehenden Ansprüche, wobei der einfachwirkende Zylinder (7) zum Anheben des Anschlags (3) und der doppeltwirkende Zylinder (12) für die vertikale Bewegung des Mechanismus (8), um die Zuschnitte (4) in den Aufnahmebereich einzuführen, unter Druck gehalten werden können, so dass sie je nach Typ der Zuschnitte (4), die durch die Falt-Leim-Maschine behandelt werden sollen, ausgeschaltet werden.

## Claims

1. Feeding and aligning device for a folder-gluer of blanks (4) of folded and pasted cardboard boxes including at least one thrust (3) to stop said fold-pasted blanks (4) in order to put crosswise the angles between their various fold-pasted parts before introducing them into a delivery area wherein these blanks are pressed as well as a mechanism (8) for feeding said blanks (4) into said delivery area, **characterized by** the fact that said thrust (3) is connected on one hand with driving means (5) defining a conveying path of this thrust (3) above said blanks (4), this trajectory forming an acute angle with the processing direction of these blanks (4), said thrust (3) being on the other hand associated with means (6, 7) for moving it along said driving means (5).

2. Device according to claim 1, in which said mechanism (8) for feeding said blanks (4) into said delivery area is connected with means (12) for moving it vertically above said blanks (4).

3. Device according to claim 1, in which said means (6, 7) for moving said thrust (3) to stop said blanks (4) along said driving means (5) comprise a single-acting cylinder (7) able to move said thrust (3) against the pressure released by a pull-back spring (6).

4. Device according to claim 2, in which said means for moving said mechanism (8) for feeding said blanks (4) into said delivery area comprise a double-acting control cylinder (12) able to move this mechanism in two opposite directions according to said vertical trajectory.

5. Device according to one of the preceding claims, in which the single-acting cylinder (7) for raising said thrust (3) and the double-acting control cylinder (12) for moving vertically said mechanism (8) for feeding said blanks (4) into said delivery area can be maintained under pressure in order to be switched off according to the kind of blanks (4) to be processed into the folder-gluer.
